# EUROPÄISCHE PATENTSCHRIFT

(11) **EP 0 606 277 B1**
(45) Veröffentlichungstag und Bekanntmachung des Hinweises auf die Patenterteilung: **13.12.1995**
(21) Anmeldenummer: 92919801.8
(22) Anmeldetag: 18.09.1992
(51) Int. Cl.: D01G 7/10

(54) **ÖFFNUNGS- UND MISCHVORRICHTUNG**
BALE OPENER AND MIXER
OUVREUSE-MELANGEUSE DE BALLES

(30) Priorität: 20.09.1991 DE 4131424
(43) Veröffentlichungstag der Anmeldung: 20.07.1994
(73) Patentinhaber: HERGETH HOLLINGSWORTH GMBH, D-48249 Dülmen (DE)
(72) Erfinder: PINTO, Akiva, c/o JD Hollingsworth on Wheels, Inc., Greenville, SC 29602 (US); LUCASSEN, Günter, D-4358 Haltern (DE); BOCHT, Bernhard, D-48301 Nottuln (DE)
(74) Vertreter: Dallmeyer, Georg, Dipl.-Ing.
(86) Internationale Anmeldenummer: EP9202164
(87) Internationale Veröffentlichungsnummer: WO9306272

(56) Entgegenhaltungen:
- DE-A- 3 418 999
- DE-C- 3 637 580
- FR-A- 2 552 452

## Beschreibung

Die Erfindung betrifft eine Öffnungs- und Mischvorrichtung für Faserpreßballen mit einer kontinuierlichen Ballenzuführung auf einer Transporteinrichtung, die die Faserpreßballen einer Abtragfläche zuführt, mit einem über die Abtragfläche hin- und herbewegbaren schienengeführten Fräskopf, wobei die Transportebene der Transporteinrichtung unter einem Winkel zur Abtragebene der Abtragfläche verläuft, und mit einem Absaugkanal für die abgetragenen Faserflocken.

Eine derartige Öffnungs- und Mischvorrichtung ist aus der DE-A-39 33 274 bekannt, gemäß der in Ballenreihen aufgestellte Faserpreßballen in Längsrichtung der Ballenvorlage während des Abarbeitens kontinuierlich nachgeschoben werden können. Die Faserpreßballen werden einer Abtragfläche zugeführt, über die ein schienengeführter Fräskopf in einer Horizontalen hin- und herbewegt wird, wobei die Transportebene der Transporteinrichtung unter einem Winkel zur horizontalen Abtragebene der Abtragfläche verläuft. Die von dem Fräskopf abgearbeiteten Faserflocken werden über einen Absaugkanal abgeführt. Die bekannte Öffnungs- und Mischvorrichtung nach der DE-A-39 33 274 ist insbesondere aufwendig hinsichtlich der Halterung des als Schlauch gestalteten Absaugkanals. Ein weiterer Nachteil besteht darin, daß bei einem Schlauch ein hoher Luftwiderstand auf den Transportstrom induziert wird, wodurch der Energiebedarf für den Fasertransport erheblich ansteigt.

Bei der ebenfalls bekannten Gestaltung des Absaugkanals als Teleskoprohr fallen hohe Herstellkosten an, mit dem weiteren Nachteil, daß die Teleskopdichtungen aufgrund der staubhaltigen Luft verschleißanfällig sind. Im übrigen benötigt auch ein teleskopartiger Absaugkanal aufwendige Halterungen.

Die DE-C-36 37 580 zeigt eine Vorrichtung zum Absaugen von Fasermaterial, bei der das Oberteil einer Absaugeinrichtung für eine Abnahmewalze schienengeführt gehalten wird, wobei die Schienenführung einen Absaugkanal für den abzuführenden Faser-/Transportluftstrom aufweist. Die gezeigte Vorrichtung benötigt eine separate Halterung und Führung für die Abnahmewalze sowie für die zur Absaugeinrichtung gehörenden Absaughaube, die oberhalb der Abnahmewalze angeordnet ist. Es entstehen folglich separate Kosten für die Bewegung und Führung der Fräseinrichtung und die Bewegung und Führung des Oberteils der Absaugeinrichtung.

Der Erfindung liegt die Aufgabe zugrunde, den Platzbedarf und den konstruktiven Aufwand einer Öffnungs- und Mischvorrichtung der eingangs genannten Art zu reduzieren.

Zur Lösung dieser Aufgabe ist erfindungsgemäß bei einer Öffnungs- und Mischvorrichtung für Faserpreßballen mit einer kontinuierlichen Ballenzuführung auf einer Transporteinrichtung, die die Faserpreßballen einer Abtragfläche zuführt, mit einem über die Abtragfläche hin- und herbewegbaren schienengeführten Fräskopf, wobei die Transportebene der Transporteinrichtung unter einem Winkel zur Abtragebene der Abtragfläche verläuft, und mit einem Absaugkanal für die abgetragenen Faserflocken, vorgesehen, daß der Fräskopf in einem sich über die Breite der Transporteinrichtung erstreckenden Ausleger einseitig und ohne Turm auf einer einzigen Schienenführung längs der Transporteinrichtung verfahrbar gelagert ist, und daß die Schienenführung als Hohlprofil gestaltet und als Absaugkanal verwendbar ist.

Gemäß der Erfindung ist der Fräskopf in einem sich über die Breite der Transporteinrichtung erstreckenden Ausleger angeordnet, der einseitig und ohne Turm auf einer einzigen Schienenführung gelagert ist und hier längs der Transporteinrichtung verfahrbar ist. Eine derartige Konstruktion der Öffnungs- und Mischvorrichtung ermöglicht eine kostengünstige Befestigung der Schienenführung, z. B. an Außenwänden einer Maschinenhalle oder an geeigneten Tragkonstruktionen einer Maschinenhalle, mit der Folge, daß die Kosten für ein aufwendiges Maschinengestell oder die Anordnung des Auslegers in einem verfahrbaren Turm entfallen, wodurch bei unveränderter Leistungsfähigkeit der Öffnungs- und Mischvorrichtung erheblich geringere Investitionskosten anfallen. In besonders vorteilhafter Weise ist auch der Platzbedarf gegenüber herkömmlichen Mehrballenöffnern erheblich reduziert und dabei gleichzeitig eine 24 h-Reserve der Ballenvorlage gewährleistet.

Es ist vorgesehen, daß die Schienenführung als Hohlprofil gestaltet ist, in dem der Absaugkanal verläuft. Die Verwendung der Schienenführung als Absaugkanal ermöglicht eine weitere Kostenreduzierung, da kein zusätzlicher, z.B. teleskopisch in seiner Länge variierbarer Absaugkanal benötigt wird und gleichzeitig eine preiswerte Tragkonstruktion für den Ausleger geschaffen wird. Die Schienenführung mit integriertem Absaugkanal kann in einfacher Weise z. B. an einer Wand befestigt werden.

Die Schienenführung weist ein im Querschnitt unter einem Winkel zwischen ca. 30° und 60°, vorzugsweise 45°, verlaufendes Stütz- und Antriebselement auf. Das Stütz- und Antriebselement erlaubt eine optimale Lagerung des auskragenden Auslegers und dient zugleich dazu, den Ausleger in einfacher Weise längs der Transporteinrichtung hin- und herzubewegen.

Bei einem Ausführungsbeispiel ist vorgesehen, daß die Schienenführung zwei unabhängig voneinander hin- und herbewegbare Ausleger aufnimmt.

Dabei können entweder beide Ausleger auf einer Seite der Schienenführung gelagert sein oder auf entgegengesetzten Seiten der Schienenführung, wobei beidseitig der Schienenführung Transporteinrichtungen vorgesehen sind. Die Abarbeitung der Faserpreßballen mit Hilfe von zwei Auslegern ermöglicht in vorteilhafter Weise die Mischung der abgetragenen Faserflocken zu verbessern, da jeder Fräskopf nur mit der halben Abtragsmenge arbeiten kann. Bei gleicher Abtragsmenge kann die Abtragsleistung verdoppelt werden.

Dabei können die beiden Ausleger auch unkorreliert über die Abtragfläche bewegt werden. Bei Anordnung der Ausleger auf entgegengesetzten Seiten des Absaugkanals können Faserflocken aus zwei unterschiedlichen Ballenvorlagen miteinander gemischt werden, wobei das Mischungsverhältnis der Fasern aus beiden Ballenvorlagen beliebig einstellbar ist. Z. B. ist es möglich auf der einen Seite der Schienenführung Naturfasern und auf der anderen Seite Kunstfasern oder zu beiden Seiten Baumwollfasern unterschiedlicher Provenienzen bereitzuhalten. Die Öffnungs- und Mischvorrichtung ermöglicht auf diese Weise ein Höchstmaß an Flexibilität in der Bereitstellung unterschiedlicher Fasermischungen, ohne daß es zu einem Produktionsstopp zwecks Auswechseln der Ballenvorlage kommen muß. Ein weiterer Vorteil besteht darin, daß bei zwei Ballenvorlagen selbst bei einem Wechsel der Ballenvorlage kein Produktionsstopp der Öffnungs- und Mischvorrichtung erforderlich ist.

Bei einer Weiterbildung ist vorgesehen, daß der Absaugkanal von beiden Enden her absaugbar ist. Auf diese Weise kann durch die Aufteilung des Flockenstromes, je nach Position des Auslegers eine zusätzliche Mischung erzielt werden.

Bei beidseitig von der Schienenführung abstehenden Auslegern, ist die Schienenführung vorzugsweise auf freistehenden Stützen befestigt oder an einer Deckenkonstruktion aufgehängt.

Der Ausleger kann einen um eine orthogonal zur Abtragfläche verlaufende Achse schwenkbaren Fräskopf aufweisen. Dadurch ist es möglich, den Fräskopf nicht rechtwinklig, sondern unter einem Winkel zur Längsachse der Ballenvorlage über die Abtragfläche hin- und herzubewegen und dabei beispielsweise bei jeder Überfahrt die Winkelstellung zu ändern, um eine Gassenbildung durch die Frässcheiben des Fräskopfes zu verhindern.

Des weiteren kann der Ausleger einen um eine parallel zum Absaugkanal verlaufende Achse oder um eine Horizontalachse schwenkbaren Fräskopf aufweisen. Der nach oben schwenkbare Fräskopf ermöglicht den Zugang zur Fräswalze im Falle von Störungen, ohne daß die Ballenvorlage entfernt werden müßte.

Die Transporteinrichtung ist in der Breite verstellbar und weist zwei Transportketten für den Vorschub der Faserpreßballen auf. Der Endabschnitt der Transporteinrichtung endet in eine in Richtung auf die Abtragfläche zulaufende Rampe. Diese Rampe erhöht den Zustellungsbetrag für die auf der Rampe befindlichen Faserpreßballen beim Vorschub der Faserpreßballen durch die Transporteinrichtung.

Es kann auch vorgesehen sein, daß eine Schutzwand auf der dem Absaugkanal abgewandten Seite des Fräskopfes angeordnet ist, die mit dem Fräskopf entlang der Transporteinrichtung bewegbar ist. Diese Schutzwand bewahrt den jeweiligen am äußeren Ende des Auslegers angeordneten Faserpreßballen vor dem Umkippen, verhindert das Abfallen von Faserbüscheln und bietet zugleich einen Unfallschutz. Die Schutzwand wird auf Schienen gemeinsam mit dem Fräskopf vor und zurück bewegt, wobei der Fräskopf an der Schutzwand auf und ab gleiten kann.

Im folgenden werden unter Bezugnahme auf die Zeichnungen Ausführungsbeispiele der Erfindung näher erläutert. Es zeigen
- Fig. 1: ein erstes Ausführungsbeispiel der Öffnungs- und Mischvorrichtung,
- Fig. 2: eine Draufsicht auf das Ausführungsbeispiel der Figur 1,
- Fig. 3: eine Draufsicht auf ein zweites Ausführungsbeispiel,
- Fig. 4: ein drittes Ausführungsbeispiel mit zwei Transportbahnen,
- Fig. 5: die Gestaltung des Fräskopfes,
- Fig. 6: einen Querschnitt durch die an einer Stützvorrichtung befestigten Schienenführung,
- Fig. 7: einen Querschnitt durch die Öffnungs- und Mischvorrichtung.

Die in Figur 1 dargestellte Öffnungs- und Mischvorrichtung für Faserpreßballen 2 besteht aus einem schienengeführten, in einem Ausleger 11 angeordneten Fräskopf 10 der über eine Abtragfläche 6 unter einem Winkel zur Horizontalen und zur Transportebene einer Transporteinrichtung 4 verläuft. Die Transporteinrichtung 4 besteht aus mindestens einer Transportbahn 5, die ein Vor- und Zurückbewegen der aus mehreren hintereinander und ggf. nebeneinander angeordneten Faserpreßballen 2 bestehenden Ballenvorlage erlaubt.

Der Endabschnitt der Transporteinrichtung 4 besteht aus einer Rampe 26, auf der die Faserpreßballen 2 aufgrund der auf der Transportbahn 5 nachrückenden Faserpreßballen 2 hochgeschoben werden. Im Bereich der Rampe 26, die zur Abtragfläche 6 hin ansteigt, erfolgt eine verstärkte Zustellung der auf der Rampe 26 befindlichen Faserpreßballen 2. Außerdem wird durch die Rampe 26 eine Verkürzung der Öffnungs- und Mischvorrichtung erreicht.

Der Fräskopf 10 weist eine Absaughaube 28 auf, in der die während des Abarbeitens der Ballenoberfläche abgetragenen Faserflocken einem Absaugkanal 12 zugeführt werden, der zugleich eine Schienenführung 14 für den Fräskopf 10 enthaltenen Ausleger 11 bildet. Der Ausleger 11 ist also nur einseitig auf der mit dem Absaugkanal 12 kombinierten Schienenführung 14 längs der Transporteinrichtung 4 verfahrbar gelagert.

Der Ausleger 11 mit dem Fräskopf 10 kann über eine Steuerung entsprechend einem vorgegebenen Programm über die Abtragfläche 6 bewegt werden. Zu Beginn einer neuen Ballenvorlage, wenn nur wenige Ballen auf der Transporteinrichtung 4 aufliegen, bewegt sich der Fräskopf 10 nur über den Teil der Abtragfläche 6, in dem Faserpreßballen 2 vorliegen. Dazu kann der Ausleger 11 mit geeigneten Sensoren versehen sein.

An dem Absaugkanal 12 ist in Figur 1 einseitig ein Absauganschluß 38 vorgesehen, es können aber auch an beiden Enden des Absaugkanals 12 Absauganschlüsse vorgesehen sein.

Bei zwei Absauganschlüssen je Absaugkanal wird der abgesaugte Transportluftstrom für die Faserflocken aufgeteilt. Wenn die Absauganschlüsse wieder zu einer gemeinsamen Leitung zusammengeführt werden, entsteht ein Mischeffekt, sofern die Einspeisung der Faserflocken über die Absaughaube 28 nicht genau in der Mitte zwischen den Enden des Absaugkanals 12 erfolgt.

Der Neigungswinkel zur Horizontalen der Abtragebene 8, in der die Abtragfläche 6 liegt, beträgt ca. 5° bis 10°, bei dem Ausführungsbeispiel der Figur 1, 6°. Der Rampenwinkel der Rampe 26 weist ebenfalls einen Anstiegswinkel zwischen 5° bis 10° auf.

Entlang der Transporteinrichtung 4, und zwar auch im Bereich der Rampe 26, wird auf Schienen eine Schutzwand 36 für die Faserpreßballen 2 mit dem Ausleger 11 synchron bewegt, damit von den Faserpreßballen 2 im Bereich des Fräskopfes 10 keine Faserbatzen herabfallen können, wobei zugleich ein wirksamer Unfallschutz erreicht wird. Auf der der Schutzwand 36 gegenüberliegenden Seite der Faserpreßballen 2 kann über die gesamte Länge der Transporteinrichtung 4 eine Stützwand 42 verlaufen, die die Faserpreßballen 2 seitlich führt. Die Schutzwand 36 kann mit Fenstern versehen sein, um eine Inspektion des Fräsbereiches während des Betriebs zu ermöglichen.

Der Ausleger 11 kann an der Schutzwand 36 kulissenartig geführt sein, um sich relativ zur Schutzwand 36 auf- und ab bewegen zu können. Dabei ist der Ausleger 11 jedoch nicht an der Schutzwand 36 in Vertikalrichtung abgestützt.

Die Schienenführung 14 mit dem integrierten Absaugkanal 12 ist an einer geeigneten Stützkonstruktion befestigt, z. B. an Außenwänden der Maschinenhalle oder an Stützen der Maschinenhallenkonstruktion oder wie in Figur 1 gezeigt an freistehenden Stützen 20, die eine freistehende Aufstellung innerhalb einer Maschinenhalle ermöglichen. In einem parallel zum Absaugkanal auf den Stützen 20 angeordneten schienenförmigen Hohlprofil 40 können Kabelstränge verlaufen.

Figur 2 zeigt eine Draufsicht auf die Öffnungs- und Mischvorrichtung nach Figur 1 mit einem einzigen Ausleger 11. Die Transportbahnen 5 der Transporteinrichtung 4 enden an der Rampe 26, an deren Ende die vollständige Abarbeitung eines Faserpreßballens abgeschlossen ist.

Figur 3 zeigt ein Ausführungsbeispiel in Draufsicht mit zwei Auslegern 11, die unabhängig voneinander über die Ballenvorlage verfahren werden können.

Figur 4 zeigt ein weiteres Ausführungsbeispiel mit zwei Auslegern 11, die allerdings beidseitig einer Stützkonstruktion angeordnet sind und eine Mischung der abgetragenen Faserflocken von zwei unterschiedlichen Ballenvorlagen, die auf zwei Transporteinrichtungen 4 kontinuierlich zugeführt werden, ermöglichen. Die Ausleger 11 können entweder unabhängig von einander bewegt werden oder mechanisch in der Weise gekoppelt sein, daß sie sich gegenläufig bewegen. Auf diese Weise kann, wenn sich der eine Ausleger nach unten bewegt, der andere nach oben gezogen werden, wodurch Antriebsenergie eingespart werden kann.

Bei unabhängiger Bewegung der Ausleger 11 ergeben sich Vorteile hinsichtlich einer verbesserten Mischung der abgetragenen Faserflocken. Bei zwei abtragenden Auslegern kann die Abtragmenge pro Überfahrt des Fräskopfes 10 auf die Hälfte reduziert werden, wodurch sich eine erheblich verbesserte Mischung ergibt.

Die Verwendung von zwei Auslegern 11 hat neben der besseren Mischung den weiteren Vorteil, daß die abgetragenen Faserflocken von geringerer Größe sind und daß mit einer höheren Abtraggeschwindigkeit gearbeitet werden kann.

Es ist auch möglich, auf beiden Seiten der Öffnungs- und Mischvorrichtung unterschiedliche Ballenvorlagen zuzuführen, wodurch mit einer Anlage unterschiedliche Faserpartien je nach Bedarf und ohne Wechseln der Ballenvorlage sofort den nachfolgenden Karden oder dgl. zugeführt werden können.

Bei dem Ausführungsbeispiel der Figur 4 sind zwei parallele Absaugkanäle 12 vorgesehen, die an ihren Enden jedoch zusammengeführt werden können.

Figur 5 zeigt schematisch den Ausleger 11 mit dem Fräskopf 10 im Querschnitt. Der Ausleger 11 ist um eine orthogonal zur Abtragebene 8 verlaufende Achse schwenkbar und ermöglicht, den Ausleger 11 entweder in einer bestimmten Winkelstellung von der Orthogonalen zum Absaugkanal 12 bzw. der Transporteinrichtung 4 einzustellen. Es ist auch möglich, den Ausleger 11 während des Abarbeitens der Faserpreßballen 2 um eine Orthogonale zur Abtragebene 8 über die Abtragfläche 6 oszilierend zu verschwenken. Das Abarbeiten der Faserpreßballen mit schräggestelltem bzw. oszillierendem Ausleger 11 bewirkt, daß die auf der Fräswalze 30 nebeneinander angeordneten Frässcheiben 31 keine Gassen in die Oberfläche der Faserpreßballen einarbeiten. Es ist auch möglich die Winkelstellung des Auslegers 11 nur bei jeder Überfahrt einmal zu ändern.

Der Ausleger 11 ist auch um eine horizontale bzw. zum Absaugkanal 12 parallele Achse nach oben schwenkbar, damit im Falle von Betriebsstörungen, nach dem Verschieben der Schutzwand 36 der Bereich unter dem Ausleger 11 zugänglich ist, ohne daß die Ballenvorlage zurückgefahren werden müßte.

Der Fräskopf 10 weist eine einzige in beide Drehrichtungen drehbare Fräswalze 30 auf, die mit mehreren nebeneinander angeordneten Frässcheiben 31 mit symmetrisch verschränkten Zähnen 35 versehen ist. Die Verschränkung der Zähne 35 bewirkt einen Luftschaufeleffekt. Die Fräswalze 30 kann auch abweichend von Figur 5 nur drei unter einem Winkel von 120° voneinander abstehende Zähne 35 aufweisen.

Der Fräskopf 10 benötigt beiderseits der einzigen Fräswalze 30 keine zusätzlichen Andruckwalzen, sondern nur einen Rost 34, bei dem auf einer Seite der Fräswalze 30 ein Ansaugschlitz 32 angeordnet ist. Auf der dem Ansaugschlitz 32 relativ zur Fräswalze 30 gegenüberliegenden Seite ist eine - im Querschnitt gesehen - seitlich von der Fräswalzenachse versetzte Absaughaube 28 angeordnet, über die die abgetragenen Faserflocken dem Absaugkanal 12 zugeführt werden. Auf der Seite der Absaughaube 28 ist kein Luftansaugschlitz vorgesehen.

Der Eingriffskreis der Frässcheiben 31 schließt bündig mit der Unterkante des Rostes 34 ab.

Figur 6 zeigt einen Querschnitt durch die Schienenführung 14 mit integriertem Absaugkanal 12. Der Absaugkanal 12 kann einen im wesentlichen rechteckigen Querschnitt aufweisen, und ist nach oben hin in einem Absaugschlitz 24 mit einer flexiblen Abdeckung 22 verschlossen, die nur im Bereich der Absaughaube 28 offengehalten ist. Auf der der Stütze 20 bzw. Wand abgewandten Seite ist am unteren Ende des Absaugkanals 12 ein unter einem Winkel von vorzugsweise 45° verlaufendes Stütz- und Antriebselement 15 angeordnet, auf dem der Ausleger 11 mit mehreren Laufrollen 16, die auf dem Stütz- und Antriebselement 15 abrollen, abgestützt ist. Auf der Oberseite des Absaugkanals 12 ist ein weiteres Stütz- und Antriebselement 17 in Form eines überstehenden Bordes vorgesehen, das parallel zu dem Absaugkanal 12 nach oben absteht. Der Ausleger 11 hintergreift dieses weitere Stütz- und Antriebselement 17 mit weiteren Laufrollen 18, so daß der Ausleger 11 über die Laufrollen 16,18 zweifach auf der Schienenführung 14 gelagert ist. Die Laufrollen 16 oder 18 oder 16 und 18 können mit einem im Ausleger 11 angeordneten Antriebsmotor 44 verbunden sein, um den Ausleger 11 entlang der Schienenführung 14 vor- und zurückzubewegen. Vorzugsweise sind die angetriebenen Laufrollen mit dem Gewicht des Auslegers 11 beaufschlagt, um einen schlupffreien Transport des Auslegers 11 sicherzustellen.

Anstelle des Stütz- und Antriebselementes 17 kann ein entsprechendes Schienenprofil 19 an dem Hohlprofil 40 vorgesehen sein, auf dem wie in Fig. 7 gezeigt, um eine orthogonal zum Absaugkanal 12 verlaufende Achse rotierende Laufrollen 18 des Auslegers 11 abrollen.

Die flexible Abdeckung 22 in dem Absaugschlitz 24 des Absaugkanals 12 kann entweder, wie in Figur 1 gezeigt, im Bereich des Fräskopfes 10 über Umlenkwalzen von dem Absaugkanal 12 abgehoben und über die Absaughaube 28 herumgeführt werden, um den Eintritt der Faserflocken aus der Absaughaube 28 in den Absaugkanal 12 zu ermöglichen.

Es ist auch möglich, beiderseits der Absaughaube 28 die flexible Abdeckung 22 zu befestigen, die entsprechend der Bewegung des Fräskopfes 10 entlang des Absaugschlitzes 24 mitbewegt wird und an den Enden des Absaugkanals 12 mit Hilfe geeigneter Aufrollvorrichtungen aufgerollt werden.

## Patentansprüche

1. Öffnungs- und Mischvorrichtung für Faserpreßballen (2) mit einer kontinuierlichen Ballenzuführung auf einer Transporteinrichtung (4), die die Faserpreßballen (2) einer Abtragfläche (6) zuführt, mit einem über die Abtragfläche (6) hin- und herbewegbaren schienengeführten Fräskopf (10), wobei die Transportebene der Transporteinrichtung (4) unter einem Winkel zur Abtragebene (8) der Abtragfläche (6) verläuft, und mit einem Absaugkanal (12) für die abgetragenen Faserflocken,
**dadurch gekennzeichnet,**
daß der Fräskopf (10) in einem sich über die Breite der Transporteinrichtung (4) erstreckenden Ausleger (11) einseitig und ohne Turm auf einer einzigen Schienenführung (14) längs der Transporteinrichtung (4) verfahrbar gelagert ist, und daß die Schienenführung (14) als Hohlprofil gestaltet und als Absaugkanal (12) verwendbar ist.

2. Öffnungs- und Mischvorrichtung nach Anspruch 1, dadurch gekennzeichnet, daß die Schienenführung (14) ein im Querschnitt unter einem Winkel zwischen ca. 30° und 60°, vorzugsweise 45°, verlaufendes Stütz- und Antriebselement (15) aufweist.

3. Öffnungs- und Mischvorrichtung nach einem der Ansprüche 1 bis 2, dadurch gekennzeichnet, daß die Schienenführung (14) zwei unabhängig voneinander hin- und herbewegbare Ausleger (11) aufnimmt.

4. Öffnungs- und Mischvorrichtung nach einem der Ansprüche 2 bis 3, dadurch gekennzeichnet, daß der Absaugkanal (12) von beiden Enden her absaugbar ist.

5. Öffnungs- und Mischvorrichtung nach einem der Ansprüche 1 bis 4, dadurch gekennzeichnet, daß die Schienenführung (14) auf freistehenden oder hängenden Stützen (20) befestigt ist und daß beiderseits der Stützen (20) jeweils ein Ausleger (11) und eine entsprechende Transporteinrichtung (4) angeordnet sind.

6. Öffnungs- und Mischvorrichtung nach Anspruch 5, dadurch gekennzeichnet, daß die Ausleger (11) miteinander gekoppelt sind und gegenläufig bewegbar sind.

7. Öffnungs- und Mischvorrichtung nach einem der Ansprüche 1 bis 6, dadurch gekennzeichnet, daß der Ausleger (11) einen um eine orthogonal zur Abtragfläche (6) verlaufende Achse schwenkbaren Fräskopf (10) aufweist.

8. Öffnungs- und Mischvorrichtung nach einem der Ansprüche 1 bis 7, dadurch gekennzeichnet, daß der Ausleger (11) einen um eine parallel zum Absaugkanal (12) verlaufende Achse schwenkbaren Fräskopf (10) aufweist.

9. Öffnungs- und Mischvorrichtung nach einem der Ansprüche 1 bis 8, dadurch gekennzeichnet, daß die Bahnbreite der Transporteinrichtung (4) an die Breite der Faserpreßballen (2) anpaßbar ist.

10. Öffnungs- und Mischvorrichtung nach einem der Ansprüche 1 bis 9, dadurch gekennzeichnet, daß der Endabschnitt der Transporteinrichtung (4) eine in Richtung auf die Abtragfläche (6) zulaufende Rampe (26) aufweist.

11. Öffnungs- und Mischvorrichtung nach einem der Ansprüche 1 bis 10, dadurch gekennzeichnet, daß der Fräskopf (10) eine einzige Fräswalze (30) aufweist.

12. Öffnungs- und Mischvorrichtung nach einem der Ansprüche 1 bis 11, dadurch gekennzeichnet, daß der Fräskopf (10) im Querschnitt gesehen eine seitlich von der Fräswalzenachse versetzte Absaughaube (28) aufweist, die die abgetragenen Faserflocken dem Absaugkanal (12) zuführt.

13. Öffnungs- und Mischvorrichtung nach einem der Ansprüche 11 oder 12, dadurch gekennzeichnet, daß die Fräswalze (30) in beiden Drehrichtungen antreibbar ist.

14. Öffnungs- und Mischvorrichtung nach einem der Ansprüche 12 oder 13, dadurch gekennzeichnet, daß auf der der Absaughaube (28) entgegengesetzten Seite des Fräskopfes (10) ein sich parallel zur Fräswalze (30) erstreckender einziger Ansaugschlitz (32) im Fräskopf (10) angeordnet ist.

15. Öffnungs- und Mischvorrichtung nach einem der Ansprüche 1 bis 14, dadurch gekennzeichnet, daß die Faserpreßballen (2) von der Transporteinrichtung (4) in Richtung auf die Abtragfläche (8) vor- und zurückbewegbar sind.

16. Öffnungs- und Mischvorrichtung nach einem der Ansprüche 1 bis 15, dadurch gekennzeichnet, daß der Absaugkanal (12) einen mit einer flexiblen Abdeckung (22) versehenen Absaugschlitz (24) aufweist, die den Absaugschlitz (24) nur im Bereich der Einmündung der Absaughaube (28) offenhält.

17. Öffnungs- und Mischvorrichtung nach einem der Ansprüche 1 bis 16, dadurch gekennzeichnet, daß eine Schutzwand (36) auf der dem Absaugkanal (12) abgewandten Seite des Fräskopfes (10) angeordnet ist, die mit dem Fräskopf (10) entlang der Transporteinrichtung (4) bewegbar ist.

18. Öffnungs- und Mischvorrichtung nach einem der Ansprüche 1 bis 17, dadurch gekennzeichnet, daß der Ausleger (11) an seinen Längsseiten mit Sensoren versehen ist, die die Anwesenheit der Faserpreßballen (2) feststellen und daß der Ausleger (11) entsprechend dem Feststellungssignal der Sensoren nur den Teil der Abtragfläche (6) überstreicht, in dem Faserpreßballen (2) vorliegen.

19. Öffnungs- und Mischvorrichtung nach einem der Ansprüche 1 bis 18, dadurch gekennzeichnet, daß die Schienenführung (14) an einer Wand befestigt ist.

20. Öffnungs- und Mischvorrichtung nach einem der Ansprüche 1 bis 19, dadurch gekennzeichnet, daß der Antrieb (44) für den Ausleger (11) in dem Ausleger (11) angeordnet ist.

21. Öffnungs- und Mischvorrichtung nach einem der Ansprüche 1 bis 20, dadurch gekennzeichnet, daß der Antrieb (44) aus einem Rollenantrieb besteht, wobei die Antriebsrolle (16) mit dem Gewicht des Auslegers (11) beaufschlagt ist.

## Claims

1. An opening and blending device for pressed fiber bales (2), comprising a continuous bale supply on a transport means (4) for feeding the pressed fiber bales (2) to a reduction area (6), and comprising a milling head (10) guided on rails for reciprocating movement over the reduction area (6), the transport plane of the transport means (4) extending at an angle to the reduction plane (8) of the reduction area (6), and comprising a suction channel (12) for the removed fiber flocks,
**characterized in**
that the milling head (10) is arranged in an arm (11) extending over the width of the transport means (4) and is supported, on one side and without a tower, on a sole rail guide means (14) to be displaced thereon along the transport means (4), and that the rail guide means (14) is formed as a hollow profile and can be used as a suction channel (12).

2. The opening and blending device according to claim 1, characterized in that the rail guide means (14) is provided with a support and drive element (15) which, when viewed in cross section, extends at an angle between about 30° and 60°, preferably 45°.

3. The opening and blending device according to claim 1 to 2, characterized in that the rail guide means (14) carries two arms (11) adapted to be reciprocated independently from each other.

4. The opening and blending device according to claim 2 to 3, characterized in that the suction channel (12) is adapted to be sucked from both ends thereof.

5. The opening and blending device according to any one of claims 1 to 4, characterized in that the rail guide means (14) is fastened on free-standing or pending supports (20) and that an arm (11) and an associated transport means (4) are arranged on each of both sides of said supports (20).

6. The opening and blending device according to claim 5, characterized in that the arms (11) are coupled to each other and are movable in opposite senses.

7. The opening and blending device according to any one of claims 1 to 6, characterized in that the arm (11) is provided with a milling head (10) pivotable about an axis extending orthogonally to the reduction area (6).

8. The opening and blending device according to any one of claims 1 to 7, characterized in that the arm (11) is provided with a milling head (10) pivotable about an axis extending in parallel to the suction channel (12).

9. The opening and blending device according to any one of claims 1 to 8, characterized in that the path width of the transport means (4) can be adapted to the width of the pressed fiber bales (2).

10. The opening and blending device according to any one of claims 1 to 9, characterized in that the end portion of the transport means (4) comprises a ramp (26) extending in the direction of the reduction area (6).

11. The opening and blending device according to any one of claims 1 to 10, characterized in that the milling head (10) comprises a sole milling roller (30).

12. The opening and blending device according to any one of claims 1 to 11, characterized in that the milling head (10) comprises a suction hood (28) for supplying the removed fiber flocks to the suction channel (12), said suction hood (28) being arranged at a lateral displacement from the milling roller axis when viewed in cross section.

13. The opening and blending device according to claim 11 or 12, characterized in that the milling roller (30) can be driven in both senses of rotation.

14. The opening and blending device according to claim 12 or 13, characterized in that, on the side of the milling head (10) opposite the suction hood (28), a sole suction slot (32) is arranged in the milling head (10), extending in parallel to the milling roller (30).

15. The opening and blending device according to any one of claims 1 to 14, characterized in that the pressed fiber bales (2) can be moved back and forth in the direction of the reduction area (6) by the transport means (4).

16. The opening and blending device according to any one of claims 1 to 15, characterized in that the suction channel (12) comprises a suction slot (24) provided with a flexible cover (22) keeping the suction slot (24) open only in the entrance region of the suction hood (28).

17. The opening and blending device according to any one of claims 1 to 16, characterized in that, on the side of the milling head (10) facing away from the suction channel (12), a protective wall (36) is arranged to be moved together with the milling head (10) along the transport means (4).

18. The opening and blending device according to any one of claims 1 to 17, characterized in that the arm (11) on the lengthwise sides thereof is provided with sensors for detecting the presence of the pressed fiber bales (2), and that, in accordance to the detection signal of said sensors, the arm (11) moves only over that portion of the reduction area (6) which has pressed fiber bales (2) arranged therein.

19. The opening and blending device according to any one of claims 1 to 18, characterized in that the rail guide means (14) is fastened to a wall.

20. The opening and blending device according to any one of claims 1 to 19, characterized in that the drive means (44) for the arm (11) is arranged in the arm (11).

21. The opening and blending device according to any one of claims 1 to 20, characterized in that the drive means (44) comprises a roller drive, the drive roller (16) being subjected to the weight of the arm (11).

## Revendications

1. Ouvreuse et mélangeuse pour balles de fibres comprimées (2) comportant un acheminement continu de balles sur un dispositif transporteur (4) qui achemine les balles de fibres comprimées (2) à une surface d'enlèvement (6), et qui comprend une tête fraiseuse (10) guidée par des rails, qui se déplace en mouvement alternatif au-dessus de la surface d'enlèvement (6), le plan de transport du dispositif transporteur (4) formant un angle avec le plan d'enlèvement (8) de la surface d'enlèvement (6), et comprenant un canal d'aspiration (12) pour aspirer les flocs de fibres enlevés, caractérisée en ce que la tête fraiseuse (10) est montée dans une flèche (11) s'étendant sur toute la largeur du dispositif transporteur (4), et est montée sans tour pour circuler le long du dispositif transporteur (4) sur un unique rail-guide (14), et en ce que le rail-guide (14) est constitué par un profilé creux et peut servir de canal d'aspiration (12).

2. Ouvreuse et mélangeuse selon la revendication 1, caractérisée en ce que le rail-guide (14) présente un élément d'appui et d'entraînement (15) s'étendant, en section transversale, sous un angle compris entre environ 30° et 60°, de préférence égal à 45°.

3. Ouvreuse et mélangeuse selon l'une des revendications 1 à 2, caractérisée en ce que le rail-guide (14) reçoit deux flèches (11) pouvant se déplacer en va-et-vient indépendamment l'une de l'autre.

4. Ouvreuse et mélangeuse selon l'une des revendications 2 à 3, caractérisée en ce que le canal d'aspiration (12) peut être aspiré par les deux extrémités.

5. Ouvreuse et mélangeuse selon l'une des revendications 1 à 4, caractérisée en ce que le rail-guide (14) est fixé sur des appuis isolés ou suspendus (20) et en ce que, sur chaque côté des appuis (20) sont disposés une flèche (11) et un dispositif transporteur correspondant (4).

6. Ouvreuse et mélangeuse selon la revendication 5, caractérisée en ce que les flèches (11) sont couplées l'une à l'autre et peuvent se déplacer l'une en sens inverse de l'autre.

7. Ouvreuse et mélangeuse selon l'une des revendications 1 à 6, caractérisée en ce que la flèche (11) présente une tête fraiseuse (10) qu'on peut faire pivoter autour d'un axe orthogonal à la surface d'enlèvement (6).

8. Ouvreuse et mélangeuse selon l'une des revendications 1 à 7, caractérisée en ce que la flèche (11) présente une tête fraiseuse (10) qui peut pivoter autour d'un axe s'étendant parallèlement au canal d'aspiration (12).

9. Ouvreuse et mélangeuse selon l'une des revendications 1 à 8, caractérisée en ce que la largeur de voie du dispositif transporteur (4) peut être adaptée à la largeur des balles de fibres comprimées (2).

10. Ouvreuse et mélangeuse selon l'une des revendications 1 à 9, caractérisée en ce que le segment terminal du dispositif transporteur (4) présente une rampe (26) orientée vers la surface d'enlèvement (6).

11. Ouvreuse et mélangeuse selon l'une des revendications 1 à 10, caractérisée en ce que la tête fraiseuse (10) possède une fraise cylindrique unique (30).

12. Ouvreuse et mélangeuse selon l'une des revendications 1 à 11, caractérisée en ce que la tête fraiseuse (10) comporte vue en section transversale une hotte aspirante (28) décalée latéralement par rapport à l'axe de la fraise cylindrique, et qui envoie les flocs de fibres enlevés au canal d'aspiration (12).

13. Ouvreuse et mélangeuse selon l'une des revendications 11 à 12, caractérisée en ce que la fraise cylindrique (30) peut être entraînée dans les deux sens de rotation.

14. Ouvreuse et mélangeuse selon l'une des revendications 12 à 13, caractérisée en ce qu'une unique fente d'aspiration (32) qui s'étend parallèlement à la fraise cylindrique (30) est prévue dans la tête fraiseuse (10), sur le côté de la tête fraiseuse (10) qui est à l'opposé de la hotte aspirante (28).

15. Ouvreuse et mélangeuse selon l'une des revendications 1 à 14, caractérisée en ce que les balles de fibres comprimées (2) peuvent être entraînées vers l'avant et vers l'arrière en direction de la surface d'enlèvement (8) par le dispositif transporteur (4).

16. Ouvreuse et mélangeuse selon l'une des revendications 1 à 13, caractérisée en ce que le canal d'aspiration (12) présente une fente d'aspiration (24) munie d'un recouvrement flexible (22) qui ne maintient la fente d'aspiration (24) ouverte que dans la région du débouché de la hotte aspirante (28).

17. Ouvreuse et mélangeuse selon l'une des revendications 1 à 16, caractérisée en ce qu'une paroi protectrice (36) est disposée sur le côté de la tête fraiseuse (10) qui est à l'opposé du canal d'aspiration (12), et peut se déplacer le long du dispositif transporteur (4) avec la tête fraiseuse (10).

18. Ouvreuse et mélangeuse selon l'une des revendications 1 à 17, caractérisée en ce que la flèche (11) est munie, sur ses côtés longitudinaux, de capteurs qui détectent la présence des balles de fibres comprimées (2) et en ce que la flèche (11), en réponse au signal de détection des capteurs, balaie exclusivement la partie de la surface d'enlèvement (6) dans laquelle se trouvent des balles de fibres comprimées (2).

19. Ouvreuse et mélangeuse selon l'une des revendications 1 à 18, caractérisée en ce que le rail-guide (14) est fixé à un mur.

20. Ouvreuse et mélangeuse selon l'une des revendications 1 à 19, caractérisée en ce que l'entraînement (44) de la flèche (11) est agencé dans la flèche (11).

21. Ouvreuse et mélangeuse selon l'une des revendications 1 à 20, caractérisée en ce que l'entraînement (44) est constitué par un entraînement à galet, le galet d'entraînement (16) étant chargé par le poids de la flèche (11).
